# FASCICULE DE BREVET EUROPEEN

(11) **EP 2 586 013 B1**
(45) Date de publication et mention de la délivrance du brevet: **08.05.2019**
(21) Numéro de dépôt: 11735394.6
(22) Date de dépôt: 08.06.2011
(51) Int. Cl.: G07B 15/00, G07C 9/00, G07C 5/08, G07F 17/00

(54) **SYSTÈME DE LOCATION DE MATÉRIEL**
VORRICHTUNG ZUR VERMIETUNG VON GERÄTEN
MACHINE RENTAL SYSTEM

(30) Priorité: 28.06.2010 FR 1055139
(43) Date de publication de la demande: 01.05.2013
(73) Titulaire: OMG France - Chariots Elevateurs, 77127 Lieusaint (FR)
(72) Inventeur: GUEGUEN, Frédéric, F-77630 Barbizon (FR)
(74) Mandataire: Lavialle, Bruno François Stéphane
(86) Numéro de dépôt international: PCT/EP2011/059511
(87) Numéro de publication internationale: WO 2012/000758

(56) Documents cités:
- EP-A1- 1 484 463
- EP-A2- 1 096 430
- DE-A1- 19 952 232
- DE-U1- 29 616 667

## Description

La présente invention concerne un système de location de matériels formé:
- d'un boîtier d'autorisation rattaché audit matériel,
- d'au moins une console donnant accès à un serveur de gestion de location,
- d'au moins un support de mémoire de sécurité.

La location de matériel tel que les chariots élévateurs ou autre véhicules professionnel est d'un usage répandu.

Un problème qui survient avec ce genre d'activités de location est le retour du matériel après la période de contrat qui en principe se renouvelle. Mais, lorsqu'il y a une crise économique, le locataire n'a plus l'utilité du matériel et se trouve dans l'obligation de ne pas renouveler le contrat.

La présente invention se propose de donner les moyens pour fournir aux bailleurs des facilités pour la location de matériel. Elle propose de louer le matériel à l'utilisation d'une manière semblable au contrat de gaz d'électricité ou d'eau. C'est-à-dire que le locataire paye un abonnement et ensuite il paye le temps d'utilisation du matériel. Il y a lieu donc de prévoir des moyens qui garantissent un temps d'utilisation réel et non pas entaché de quelques fraudes.

Un système du genre mentionné dans le préambule est connu du document de brevet DE1 9952 232. Dans ce document, on décrit un système de location de véhicules routiers. Il est préconisé dans ce texte de brevet de transmettre toutes les données utiles concernant les déplacements du véhicule telles que kilométrage, consommation de carburant, etc. On préconise aussi, au lieu de transmettre les données par voie radio, de les emmagasiner dans un dispositif transportable tel qu'une clé ou voire une carte mémoire.

Il est connu du document DE-U-29616667 un système d'acquisition de données pour des véhicules de location, comprenant un boîtier embarqué et une station de base. Le boîtier embarqué est relié à des capteurs et enregistre des données relatives au trajet en cours qui seront transmises à la station de base.

Le document EP-A-1096430 décrit un dispositif de gestion de données comprenant une console embarquée sur un véhicule qui peut-être associée à un support mémoire amovible permettant le transfert de données.

Le document EP-A-1484463 décrit un système de management de véhicule de location, comprenant une clé électronique pour coopérer avec un boîtier embarqué sur chaque véhicule.

La présente invention propose donc un système de ce genre pour lequel la carte mémoire devient un agent de gestion pour la détermination des conditions du louage.

Selon l'invention, on propose un système de location selon la revendication 1.

Un tel système est remarquable en ce que en ce que le support de mémoire sécurité se connecte audit boîtier d'autorisation pour donner l'usage du matériel et se connecte à la console pour la mise à jour de l'utilisation dudit matériel.

Selon des caractéristiques de l'invention des mesures antifraudes sont aussi proposées. Une mesure importante selon l'invention est que ledit boitier d'autorisation fournit un signal de blocage, empêchant l'utilisation du matériel, si ledit support de sécurité n'a pas été mis à jour.

Ainsi cette mise à jour effectuée journellement, dans le cas d'une utilisation quotidienne, permet une bonne surveillance de l'utilisation du matériel et peut ainsi éviter une sur utilisation qui peut être préjudiciable à celui-ci.

La description suivante accompagnée des dessins ci-annexés, le tout donné à titre d'exemple non limitatif, fera bien comprendre comment l'invention peut être réalisée. Dans les dessins :
- la figure 1 montre un schéma du système conforme à l'invention,
- la figure 2 montre un schéma d'un boîtier d'autorisation,
- la figure 3 montre un schéma du support de mémoire de sécurité,
- la figure 4 montre un premier organigramme du fonctionnement du boîtier d'autorisation,.
- la figure 5 montre un deuxième organigramme du fonctionnement du boîtier d'autorisation,
- la figure 6 montre un troisième organigramme du fonctionnement du boîtier d'autorisation,
- la figure 7 montre un organigramme du fonctionnement de la console.

Les éléments communs dans toutes les figures portent les mêmes références.

A la figure 1, on a montré un système conforme à l'invention. Dans cet exemple décrit, le matériel à gérer est un parc de chariots élévateurs dont un seul, portant la référence 10, est montré sur la figure 1. A ce chariot est associé un boîtier 15 dit boîtier d'autorisation. Ce boîtier donne l'accès au chariot si certaines conditions sont respectées. Ce boîtier recueille aussi différentes données sur l'utilisation du chariot.

Un support de mémoire 20, genre carte à puce ou mieux connu dans la littérature anglo-saxonne sous le nom de « smart card », effectue un transfert de données entre ce boîtier 15 et une console 30 muni d'un lecteur-enregistreur 25 pour une connexion avec ledit support 20. Le boîtier 15 comporte aussi ce genre de lecteur-enregistreur de sorte que le support mémoire 20 peut aller de l'un à l'autre.

Au moyen de cette console 30 on accède, via le réseau Internet 35, à un serveur de gestion de location 40. Ainsi en fonction des informations traitées, notamment une information concernant le non paiement de la location, il est possible d'insérer une information dans le support qui lorsqu'il va être connecté au boîtier 15 va empêcher son fonctionnement. Réciproquement le temps d'utilisation du chariot inscrit sur le support 20 peut être facturé par le serveur de location.

La figure 2 montre un schéma de la structure du boîtier 15.

Il est bâti autour d'un microprocesseur 60 connecté à des périphériques au moyen de lignes bus d'adresses et de données 65. Parmi ces périphériques, on distingue un ensemble mémoire 70 comprenant une partie mémoire non inscriptible 70A pour contenir notamment les instructions de fonctionnement et autres paramètres et une partie mémoire vive 70B utilisable pour effectuer lesdits traitements. Le microprocesseur est muni de différentes entrés pour signal d'interruption 80, 81 et 82. Tout signal actif apparaissant sur ces entrées déclenche un programme qui va être explicité. Les signaux d'interruption aux entrées 80 et 81 proviennent d'un lecteur-enregistreur 90 de support de mémoire. Le premier est relatif à l'insertion de support et le deuxième à son enlèvement. La troisième entrée est prévue pour recevoir des signaux d'intrusion dans le système. On détecte une première intrusion susceptible de se produire à l'intérieur du boîtier 15 au moyen d'un premier détecteur d'intrusion 95 fonctionnant au moyen de relais magnétiques qui s'active dès que le boîtier est forcé. Une deuxième sorte d'intrusion peut survenir sur le chariot lui-même lorsque l'utilisateur veut fausser les durées de fonctionnement. Ceci est détecté par un deuxième détecteur d'intrusion 96 opérant lui aussi au moyens de relais magnétiques déclenchés par l'ouverture de capots protégeant les organes essentiels du chariot. Les signaux de ces détecteurs 95 et 96 sont combinés au moyen d'une prote logique « OU » 98. Le boîtier peut fournir une commande de blocage du chariot comportant un dispositif de blocage protégé 100 au moyen d'une liaison protégée 101 obtenue notamment par un circuit d'interface 102. Comme cela se pratique dans le domaine de l'automobile.

La figure 3 montre un schéma simplifié du support mémoire de sécurité 20. Ce support est lui aussi bâti autour d'un micro-processeur 120 qui fonctionne au moyen d'un ensemble mémoire 125 comportant une partie de mémoire non inscriptible 125A pour contenir les instructions de fonctionnement et une partie de mémoire inscriptible 125B utilisé pendant le fonctionnement du processeur 120. Le processeur 120 et l'ensemble mémoire 125 sont reliés au moyen d'une ligne de bus 130 véhiculant, notamment les données et les codes d'adressage. Un circuit d'interface 140 permet de relier un connecteur 145 pour le support de mémoire 20 à la ligne de bus 130.

Des aspects de fonctionnement du système de de location de matériels sont explicités au moyen des organigrammes suivants.

La figure 4 est un organigramme montrant le fonctionnement du boîtier lorsqu'il y a insertion du support mémoire 20.

Une des premières tâches (case K1) effectuée consiste à mettre à « 1 » un drapeau « Fins » pour signaler que c'est le processus d'insertion qui démarre. Une autre tâche préliminaire consiste à bien vérifier les identifiants de la carte et du boîtier. Ceci fait partie des procédures implémentables dans les cartes à puce. Si l'identification se traduit par un échec le programme s'arrête. On bloque le chariot en agissant sur le dispositif de blocage 100 (case K5). La tâche qui suit, est une phase de détection d'intrusion, on examine, case K10, s'il y a eu lieu une intrusion du boîtier 15. Si oui, alors on positionne dans le support mémoire un drapeau Fints et on bloque le chariot (case K5). Si le test de la case K10 est négatif on teste ensuite si le support mémoire a été mis à jour (case K20), selon la procédure qui sera expliquée ci-dessous. Si cette mise à jour n'a pas été faite, le chariot est bloqué (case K5). A la case K22 on teste si les entretiens du chariots ont été effectués . Souvent, on effectue un simple rappel (case K24) et ensuite on passe à la case K26. A cette case on indique que l'on initialise le compteur d'utilisation du chariot et on débloque ce dernier case K28.

L'organigramme de la figure 5 illustre le fonctionnement du boîtier lorsqu'on retire le support mémoire. C'est là que l'on va enregistrer les paramètres d'utilisation du chariot. Tout d'abord dès que l'on retire le support, on bloque le chariot case K30. A la case K32, on emmagasine dans le support mémoire la durée d'utilisation du chariot et dans la case qui suit (case K34) on emmagasine le fait que les tâches de maintenance ont été effectuées ou pas. La case K36 indique le fait que l'on retire le support mémoire. A la case K38, le drapeau Fins est remis à zéro, indiquant ainsi que le support de mémoire n'est pas inséré dans le boîtier 15.

L'organigramme de la figure 6 a trait au fonctionnement du boîtier 15 lorsqu'une intrusion est détectée. Celle-ci peut se produire tant au niveau du boîtier 15 qu'au niveau du véhicule 10. Ce programme est donc déclenché dès que survient un signal actif à la sortie de la porte « OU » 98. La première tâche qui est effectuée est le blocage du véhicule au moyen du dispositif de blocage 100 (case K40). Puis on teste si le support mémoire est inséré ou pas (case K42) ; si le support 20 est insérée, le drapeau d'intrusion Fint est positionné tant dans le boîtier 15 que sur le support mémoire 20 (case K44 et case K46). Si la carte n'est pas insérée, le drapeau Fint est positionné dans le boîtier donc (case K48).

L'organigramme de la figure 7 explicite le fonctionnement de la console 30 dans le cadre du système de location de matériels. La première tâche, une fois le support mémoire inséré dans le lecteur-enregistreur 25 est de vérifier les identificateurs et de déterminer quel est le chariot que désigne le support (case K60). Cette identification faite on transfère la valeur US concernant l'utilisation du chariot dans une base donnée faisant partie du serveur de gestion 40 (case K62). Ensuite, on examine si une intrusion a eu lieu (case K64). Si une intrusion eu lieu une procédure intrusion doit se déclencher (case K66). Selon cette procédure, un dialogue peut s'établir entre le locataire et le bailleur du matériel. A l'issue de dialogue on peut décider qu'il est mis fin au contrat ou qu'une intervention technique doit avoir lieu. Le programme s'arrête donc (case K68). On peut décider aussi que cette intrusion est sans gravité et l'on continue le déroulement du programme, on positionne alors le drapeau d'intrusion Fints à « 0 » (case K70).

On examine ensuite si le locataire du chariot a bien payé le montant qu'il doit (case K72). C'est dans cet examen qu'on examine en fonction des données récoltées au moyen du support de mémoire si il n'y a pas une sur-utilisation du matériel qui ne correspondrait plus aux conditions de paiement définis par le contrat. Si le paiement ne semble pas correct, on déclenche alors une procédure de non paiement K74 qui, là aussi, peut impliquer un dialogue entre le bailleur et le locataire. Après ce dialogue, on peut décider que le contrat de location entre eux est cassé et, en ce cas, le drapeau Fints est positionné à « 1 » (case K76), ce qui bloque le chariot (voir case K5-Fig.4). Si le contrat se poursuit, alors on positionne le drapeau Fints pour permettre le fonctionnement du chariot (case K78). Puis on examine l'état d'achèvement des travaux de maintenance (case K80) qui peuvent être à la charge du locataire. Si ceux-ci sont faits ou sont à faire la liste de ces travaux est mise à jour et une liste est de nouveau créée (case K82) et est mise dans le support mémoire 20.

## Revendications

1. Système de location de matériels (10) formé:
- d'un boîtier d'autorisation (15) rattaché audit matériel (10) et relié à un dispositif de blocage du fonctionnement du matériel agencée pour pouvoir bloquer ledit matériel, le boîtier d'autorisation étant agencé pour envoyer un signal de blocage au dispositif de blocage en cas de détection d'intrusion,
- d'au moins une console (30) séparée du matériel et agencée pour donner accès à un serveur de gestion de location (40),
- d'au moins un support de mémoire de sécurité (20),
le support de mémoire de sécurité (20) étant agencé pour alternativement être connecté audit boîtier d'autorisation (15) pour donner l'usage du matériel et être connecté à la console (30) pour la mise à jour de l'utilisation dudit matériel, **caractérisé en ce que** le boîtier d'autorisation est pourvu d'au moins un premier dispositif de détection d'intrusion (95) agencé pour détecter une intrusion à l'intérieur dudit boîtier d'autorisation et est relié à au moins un deuxième dispositif de détection d'intrusion (96) agencé pour détecter une intrusion à l'intérieur du matériel.

2. Système de location de matériels selon la revendication 1, **caractérisé en ce que** le support de mémoire (20) est une carte à puce.

3. Système de location de matériel selon la revendication 1 ou 2, **caractérisé en ce que** ladite console (30) est reliée au serveur de gestion de location (30) via Internet (35).

4. Système de location de matériels selon l'une des revendications 1 à 3, **caractérisé en ce que** ledit boîtier d'autorisation (15) fournit ledit signal de blocage si ledit support de mémoire n'a pas été mis à jour.

5. Système de location de matériels selon l'une des revendications 1 à 4, **caractérisé en ce que** ladite mise à jour du support de mémoire consiste à vérifier auprès du serveur de gestion (40) si le paiement et/ou la maintenance du matériel a bien été effectué.

## Patentansprüche

1. System zur Vermietung von Geräten (10), das gebildet ist aus:
- einem Berechtigungsgehäuse (15), das an dem genannten Gerät (10) befestigt und mit einer Sperrvorrichtung zum Sperren des Betriebs des Geräts verbunden ist, die ausgebildet ist, um das genannte Gerät sperren zu können, wobei das Berechtigungsgehäuse so ausgebildet ist, dass es im Falle einer Detektion eines Eingriffs ein Sperrsignal an die Sperrvorrichtung sendet,
- mindestens einer Konsole (30), die von dem Gerät getrennt und ausgebildet ist, um Zugriff auf einen Vermietungsverwaltungsserver (40) zu geben,
- mindestens einem Sicherheitsspeichermedium (20),
wobei das Sicherheitsspeichermedium (20) ausgebildet ist, um alternativ mit dem Berechtigungsgehäuse (15) verbunden zu werden, um die Nutzung des Geräts zu ermöglichen, sowie mit der Konsole (30) zur Aktualisierung des Gebrauchs des Geräts, **dadurch gekennzeichnet, dass** das Berechtigungsgehäuse mit mindestens einer ersten Vorrichtung (95) zur Erfassung eines Eingriffs versehen ist, die ausgebildet ist, um einen Eingriff ins Innere des Berechtigungsgehäuses zu erfassen, und mit mindestens einer zweiten Vorrichtung (96) zur Erfassung eines Eingriffs verbunden ist, die ausgebildet ist, um einen Eingriff ins Innere des Gehäuses zu erfassen.

2. System zur Vermietung von Geräten nach Anspruch 1, **dadurch gekennzeichnet, dass** das Speichermedium (20) eine Chipkarte ist.

3. System zur Vermietung von Geräten nach Anspruch 1 oder 2, **dadurch gekennzeichnet, dass** die genannte Konsole (30) über das Internet (35) mit dem Vermietungsverwaltungsserver (30) verbunden ist.

4. System zur Vermietung von Geräten nach einem der Ansprüche 1 bis 3, **dadurch gekennzeichnet, dass** das Berechtigungsgehäuse (15) das genannte Sperrsignal liefert, wenn das Speichermedium nicht aktualisiert wurde.

5. System zur Vermietung von Geräten nach einem der Ansprüche 1 bis 4, **dadurch gekennzeichnet, dass** das genannte Aktualisieren des Speichermediums aus dem Verifizieren beim Verwaltungsserver (40) besteht, ob die Zahlung und/oder die Wartung des Geräts richtig gemacht worden ist.

## Claims

1. System for renting equipment or vehicles (10) formed by:
- an authorising box (15) which is fastened to said equipment or vehicle (10) and which is connected to an arrangement for preventing the operation of the equipment or vehicle, which arrangement is adapted to be capable of preventing use of said equipment or vehicle, the authorising box being adapted to transmit a preventing signal to the preventing arrangement in the event of an intrusion being detected,
- at least one console (30) which is separate from the equipment or vehicle and which is adapted to give access to a rental management server (40),
- at least one security memory carrier (20),
the security memory carrier being adapted to be connected alternatively to said authorising box (15) to allow the equipment or vehicle to be used or to the console (30) for the updating of the use of said equipment or vehicle,
**characterised in that** the authorising box is provided with at least one first intrusion detecting device (95) which is adapted to detect an intrusion into said authorising box and which is connected to at least one second intrusion detecting device (96) which is adapted to detect an intrusion into the equipment or vehicle.

2. System for renting equipment or vehicles according to claim 1, **characterised in that** the memory carrier (20) is a smart card.

3. System for renting equipment or vehicles according to claim 1 or 2, **characterised in that** said console (30) is connected to the rental management server (30) via the internet (35).

4. System for renting equipment or vehicles according to one of claims 1 to 3, **characterised in that** said authorising box (15) supplies said preventing signal if said memory carrier has not been updated.

5. System for renting equipment or vehicles according to one of claims 1 to 4, **characterised in that** said updating of the memory carrier comprises verifying with the management server (40) whether payment for and/or maintenance of the equipment or vehicle has in fact been carried out.
